# EUROPÄISCHE PATENTSCHRIFT

(11) **EP 0 585 727 B1**
(45) Veröffentlichungstag und Bekanntmachung des Hinweises auf die Patenterteilung: **18.11.1998**
(21) Anmeldenummer: 93113170.0
(22) Anmeldetag: 17.08.1993
(51) Int. Cl.: H05B 41/29

(54) **Wechselrichterschaltung mit zwei in Reihe geschalteten Glättungskapazitäten**
DC-AC converter with two charging capacitors connected in series
Onduleur avec deux capacités de filtrage en série

(30) Priorität: 28.08.1992 DE 4228682
(43) Veröffentlichungstag der Anmeldung: 09.03.1994
(73) Patentinhaber: Tridonic Bauelemente GmbH, 6850 Dornbirn (AT)
(72) Erfinder: Apsner, Bernard, Ing., A-6900 Bregenz (AT); Primisser, Norbert, Ing., A-6833 Fraxern 171 (AT)
(74) Vertreter: Schmidt-Evers, Jürgen, Dipl.-Ing.

(56) Entgegenhaltungen:
- EP-A- 0 352 703
- EP-A- 0 392 834
- DE-A- 3 403 129
- DE-A- 4 021 640
- FR-A- 2 527 889
- US-A- 4 914 558

## Beschreibung

Die vorliegende Erfindung betrifft einen Wechselrichter bekannter Art mit zwei in Serie geschalteten steuerbaren Schaltern zwischen den Eingängen des Wechselrichters, denen eine aus zwei Brücken-Kondensatoren gebildete Serienschaltung parallel liegt. Bei einer solchen Schaltungsanordnung verbindet der Lastkreis die beiden Mittelabgriffe der genannten Serienschaltungen aus Schaltern und Kondensatoren wie dies aus der DE 40 21 640 A1 bekannt ist. Wechselrichter der genannten Art werden insbesondere in Vorschaltgeräten, die Gasentladungslampen ansteuern, eingesetzt.

Wechselrichter der vorstehend bezeichneten Art neigen zu Instabilitäten in Folge der teilweise negativen Kennlinie der Lampe. Diese Instabilitäten können bei Schwankungen der Versorgungsspannung oder bei Temperaturänderungen auftreten.

Der Erfindung liegt daher die Aufgabe zugrunde, eine Wechselrichlerschaltung anzugeben, die oben genannte Instabilitäten auf einfache Art und Weise vermeidet.

Es ist bekannt, daß Instabilitäten bei Wechselrichtern der oben beschriebenen Art dadurch vermieden werden können, daß dem Wechselrichter eine relativ große Kapazität parallel geschaltet wird. Eine solche kann beispielsweise in Form eines Glättungskondensators der Gleichrichterschaltung vorhanden sein. Diese vermag die auftretenden Instabilitäten jedoch offenbar nicht zu vermeiden, da die üblicherweise als Glättungskondensatoren verwendeten Elektrolytkondensatoren bei der Wechselrichterfrequenz im Kilohertz-Bereich ein anderes Verhalten aufweisen als bei Netzfrequenz, d.h. sie wirken in diesem Frequenzbereich nicht mehr als reine Kondensatoren.

Ein Vorschaltgerät für Gasentladungslampen, das einen Wechselrichter der genannten Art beinhaltet, ist beispielsweise aus der EP 0 392 834 bekannt. Die darin offenbarte Schaltungsanordnung enthält einen Wechselrichter mit zwei in Serie geschalteten steuerbaren Schaltern, einem Lastkreis der Lampe und einem Ladekondensator, eine kapazitive Ladungspumpschaltung und einen Glättungskondensator des Gleichrichters. Die kapazitive Ladungspumpschaltung ist eine Trickschaltung aus vier Kondensatoren und zwei Dioden zur Verringerung des Oberwellengehaltes.

Weiter ist aus der US 4,914,558 ein Vorschaltgerät für Gasentladungslampen mit Wechselrichter bekannt, der zwei in Serie geschaltete steuerbare Schalter, einen Lastkreis mit Gasentladungslampen und einen Ladekondensator aufweist. Außerdem enthält die Schaltung einen Glättungskondensator des Gleichrichters und eine sogenannte Hochleistungsfaktorschaltung aus vier Dioden und vier Kondensatoren zur Verbesserung des Leistungsfaktors.

Beide genannten Vorschaltgeräte enthalten zwar einen Glättungskondensator, dieser kann aber auftretende Instabilitäten des Wechselrichters aus zuvor beschriebenen Gründen nicht vermeiden.

Die zuvor genannte Aufgabe der vorliegenden Erfindung wird gelöst durch ein Vorschaltgerät für eine Gasentladungslampe mit einem vom Netz gespeisten Gleichrichter, der eine Glättungsschaltung zwischen seinen beiden Ausgängen aufweist und seinerseits einen Wechselrichter versorgt, der zwei in Serie angeordnete und zwischen den beiden Eingängen liegende steuerbare Schalter umfaßt; einer parallel zu den beiden steuerbaren Schaltern angeordneten Serienschaltung aus zwei direkt verbundenen Brücken-Kapazitäten; und einer Last, die den Mittelabgriff der Serienschaltung der beiden Schalter mit dem Mittelabgriff der Brücken-Kapazitäten verbindet. Dabei besteht die Glättungsschaltung aus zwei in Serie geschalteten und unmittelbar miteinander verbundenen Glättungskapazitäten, wobei der Mittelabgriff der Brücken-Kapazitäten ist direkt mit dem Mittelabgriff der beiden Glättungskapazitäten verbunden ist.

Die erfindungsgemäße Maßnahme führt ohne erheblichen Mehraufwand zum Ziel, da die beiden nunmehr verwendeten und in Serie geschalteten Glättungskondensatoren jeweils nur der halben gleichgerichteten Wechselspannung ausgesetzt sind und demnach auch nur die halbe Maximalspannung aushalten müssen. Bei Verwendung von handelsüblichen Glättungskondensatoren bedeutet dies, daß anstelle eines großen Bauelementes zwei kleinere Bauelemente verwendet werden können.

Ein Ausführungsbeispiel der Erfindung wird nun anhand der Zeichnungen beschrieben. Darin zeigen:
Fig. 1 einen in einem Vorschaltgerät eingesetzten Wechselrichter;
Fig. 2 den Stromverlauf des durch den Schalter 102 fließenden Stroms
Fig. 3 ein weiteres Ausführungsbeispiel eines Wechselrichters mit angeschlossener Last.

Figur 1 zeigt beispielhaft den Aufbau eines selbstschwingenden Wechselrichters. Zwischen den Eingangsklemmen a und b, die üblicherweise mit den entsprechenden Ausgängen eines Gleichrichters bzw. eines Sperrwandlers verbunden sind, liegt eine Serienschaltung aus zwei steuerbaren Schaltern 101, 102, vorzugsweise Transistoren oder Feldeffekttransistoren. Eine Ausgangsklemme c des Wechselrichters ist über eine Primärwicklung 109 eines Übertragers an einen als Mittelpunktabgriff p bezeichneten Potentialpunkt, der mit dem Kollektor des unteren Transistors 102 verbunden ist, angeschlossen. Der Emitter, sowie die Basis des oberen Transistors 101 sind gegenüber dem Potentialpunkt p über Widerstände 105 bzw. 104 vorgespannt. Parallel zu dem Basisvorspannwiderstand 104 liegt eine Reihenschaltung aus einem weiteren Widerstand 103 und einer Sekundärwicklung 110 des Übertragers. Die gleiche Anordnung zur Vorspannung über die Widerstände 107, 108 und zur Steuerung über eine Sekundärwicklung 111 und den Widerstand 106 weist der zwischen dem Potentialpunkt p und dem Bezugspotential liegende Transistor 103 auf. Allerdings sind die im Steuerkreis befindlichen Sekundärwicklungen 110, 111 gegensinnig angeordnet. Mit dem Ausgang c des Wechselrichters ist ein Lastkreis verbunden, der eine ohmschinduktive Last aufweist. Aus Übersichtlichkeitsgründen wurde jedoch auf die Darstellung des kompletten Lastkreises verzichtet und lediglich eine Induktivität 115 eingezeichnet. Ein solcher Lastkreis besteht normalerweise aus zumindest einer Serienschaltung aus einer Spule und einem Kondensator, wobei die Gasentladungslampe oder allgemein die Last parallel zum Kondensator geschaltet ist. Eine mit ihrer Anode an Punkt c angeschlossene Freilaufdiode 113 ist mit dem Eingang a und die mit ihrer Kathode an den Punkt c angeschlossene Freilaufdiode 114 mit dem Bezugspotential verbunden.

Die spezielle Funktionsweise eines Wechselrichters ist aus dem Stand der Technik bekannt und wird aus diesem Grund nachfolgend nicht näher erläutert.

Allgemein werden die beiden Transistoren über die Sekundärwicklungen 110, 111 vom Übertrager so gesteuert, daß sie abwechselnd öffnen und schließen, wodurch am Ausgang c eine im wesentlichen rechteckförmige Wechselspannung entsteht. Der Start des Schwingvorgangs erfolgt durch einen Startimpuls, der über ein Diac 112 zur Basis des unteren Transistors 102 übertragen wird. Ein solches Triggern ist immer dann notwendig, wenn der Wechselrichter nicht mit einer konstanten Gleichspannung gespeist wird. Liegt am Eingang des Wechselrichters bspw. die vom Gleichrichter gelieferte gleichgerichtete Wechselspannung, hört der Wechselrichter bei jedem Nulldurchgang der Eingangsspannung auf zu schwingen. In diesem Fall ist demnach nicht nur beim Start des Wechselrichters sondern auch bei jedem Nulldurchgang der Eingangsspannung ein Triggern der Schalter notwendig.

Es soll davon ausgegangen werden, daß zu Beginn beide Schalter geöffnet sind. Wird nun ein Triggersignal an den unteren Schalter 102 übertragen, schließt dieser und ein Laststrom kann fließen. Über den Übertrager, d.h. über dessen Primärwicklung 109, wird nach einer bestimmten Zeit der untere Schalter mittels der Sekundärwicklung 111 wieder geöffnet und der obere Schalter 101 mittels der Sekundärwicklung 110 geschlossen. Der während des geschlossenen Zustands des unteren Schalters 102 über die Drossel 115 und den Schalter 102 nach Masse fließende Strom wird beim Öffnen des Schalters durch die Drossel 115 aufrechterhalten. Dieser erzwungene Stromfluß führt ohne die Freilaufdioden 113, 114 zu Spannungsüberhöhungen an Bauteilen des Wechselrichters, die zur Zerstörung derselben führen können.

In dem eben beschriebenen Fall kann der erzwungene Stromfluß über die obere Freilaufdiode 113 abfließen, ohne die Primärwicklung 109 des Übertragers zu passieren. Wären die Freilaufdioden so angeordnet, wie dies die gestrichelte Darstellung in Figur 1 zeigt, würde der erzwungene Stromfluß über die obere Freilaufdiode 113 auch durch die Primärwicklung 109 fließen. Dies hätte zur Folge, daß in der Sekundärwicklung 110 bzw. 111 eine Spannung induziert wird, die dem Abschaltvorgang des Transistors 101 entgegenwirkt. Figur 2 zeigt, daß dem Strom durch den Transistor 102 nach dem Absinken auf Null nochmals ein kleiner Stromhöcker folgt. Ein solcher zusätzlich fließender Strom verbraucht Energie und verschlechtert damit den Wirkungsgrad des Wechselrichters und die gewünschte Schaltgenauigkeit.

In der angegebenen Schaltungsanordnung werden bipolare Transistoren verwendet, die sich selbstverständlich durch bspw. Feldeffekttransistoren ersetzten lassen. Bei Feldeffekttransistoren wird grundsätzlich im Stand der Technik auf die gestrichelt eingezeichneten externen Freilaufdioden verzichtet, da die Feldeffekttransistoren bereits intern über solche Dioden verfügen.

Figur 3 zeigt eine Wechselrichterschaltung mit einer daran angeschlossenen Gasentladunglsampe. Aus Übersichtlichkeitsgründen wurde der Aufbau des Wechselrichters stark vereinfacht dargestellt, da er im wesentlichen dem in Figur 1 gezeigten entspricht. Der in Figur 1 nur angedeutete an Klemme c angreifende Lastkreis weist die Induktivität 215 und eine Parallelschaltung aus der Gasentladungslampe 216 und einer Kondensator 217 auf, die in Reihe angeordnet sind und an einer Klemme d enden. Die Induktivität 215 und der Kondensator 217 bilden den für den Betrieb der Gasentladungslampe 216 notwendigen Serienschwingkreis. Der Punkt d ist der Mittelabgriff einer Serienschaltung aus zwei Brückenkapazitäten 218, 219, die zwischen dem positiven Eingang a und dem Bezugspotentialeingang b des Wechselrichters angeordnet ist. Zu dieser Serienschaltung parallel liegt eine weitere Serienschaltung aus zwei Glättungskapazitäten 220, 221, vorzugsweise Elektrolytkondensatoren, wobei die Mittelabgriffe der beiden Serienschaltungen mittels eines Leiters 222 direkt verbunden sind.

Allgemein neigen selbstschwingende Wechselrichter der vorstehend bezeichneten Art zu Instabilitäten infolge der teilweise negativen Kennlinie der Gasentladungslampe. Diese Instabilitäten können bei Schwankungen der Versorgungsspannung oder bei Temperaturänderungen auftreten. Zur Stabilisierung der von einem Gleichrichter zur Verfügung gestellten Versorgungsspannung, die an den Eingängen a, b des gezeigten Wechselrichters anliegt, wird üblicherweise eine Glättungsschaltung aus nur einem Elektrolytkondensator mit großer Kapazität gewählt. Dieser zur Glättung der Eingangsspannung des Wechselrichters eingesetzte Elektrolytkondensator weist jedoch bei den hier auftretenden Betriebsfrequenzen im Kilohertz-Bereich ein anderes Verhalten auf als bei niedrigen Frequenzen, d.h. er arbeitet nicht mehr als reine Kapazität.

Aus diesem Grund wird der eine Elektrolytkondensator erfindungsgemäß durch zwei in Serie geschaltete und direkt miteinander verbundene Glättungskapazitäten 220, 221 niedrigerer Kapazität und halber Maximalspannung ersetzt, für die handelsübliche Elektrolytkondensatoren eingesetzt werden können. Mit Hilfe des die beiden Mittelabgriffe der Kapazitäten-Serienschaltungen 218, 219 und 220, 221 direkt miteinander verbindenden Leiters 222 können die Brückenkapazitäten 218, 219 durch die Glättungskapazitäten 220, 221 kapazitiv stabilisiert werden.

Das Ergebnis ist, daß die Gasentladungslampe 216 weitgehend stabil und unabhängig von Spannungs- und Temperaturschwankungen arbeitet.

## Patentansprüche

1. Vorschaltgerät für eine Gasentladungslampe mit einem vom Netz gespeisten Gleichrichter, der eine Glättungsschaltung (220, 221) zwischen seinen beiden Ausgängen aufweist und seinerseits einen Wechselrichter versorgt, der zwei in Serie angeordnete und zwischen den beiden Eingängen (A, B) liegende steuerbare Schalter (201, 202) umfaßt:
einer parallel zu den beiden steuerbaren Schaltern (201, 202) angeordneten Serienschaltung aus zwei direkt verbundenen Brücken-Kapazitäten (218, 219); und
einer Last, die den Mittelabgriff der Serienschaltung der beiden Schalter (201, 202) mit dem Mittelabgriff der Brücken-Kapazitäten (218, 219) verbindet,
**dadurch gekennzeichnet**,
daß die Glättungsschaltung aus zwei in Serie geschalteten und unmittelbar miteinander verbundenen Glättungskapazitäten (220, 221) besteht; und
der Mittelabgriff der Brücken-Kapazitäten (218, 219) mit dem Mittelabgriff der beiden Glättungskapazitäten (220, 221) direkt verbunden ist.

2. Vorschaltgerät nach Anspruch 1,
**dadurch gekennzeichnet, daß**
die steuerbaren Schalter (201, 202) Transistoren und/oder Feldeffekttransistoren sind.

3. Vorschaltgerät nach Anspruch 1 oder 2,
**dadurch gekennzeichnet, daß**
die Last eine Serienschaltung aus einer Primärwicklung (209) eines Transformators, einer Induktivität (215) und einer Parallelschaltung aus einer Kapazität (217) und der Gasentladungslampe (216) aufweist.

4. Vorschaltgerät nach Anspruch 3,
**dadurch gekennzeichnet, daß**
der Transformator Sekundärwicklungen (211, 216) aufweist, wobei jeweils eine Sekundärwicklung (211 bzw. 216) im Steuerkreis jeweils eines Schalters (201 bzw. 202) angeordnet ist.

5. Vorschaltgerät nach Anspruch 4,
**dadurch gekennzeichnet, daß**
zumindest ein Steuerkreis eines Schalters (211) mit einem Triggerelement (212) verbunden ist.

6. Vorschaltgerät nach einem der vorhergehenden Ansprüche,
**dadurch gekennzeichnet**,
daß die Glättungskapazitäten (220, 221) Elektrolytkondensatoren sind.

## Claims

1. Ballast for a gas-discharge lamp having a mains-supplied rectifier, which comprises a smoothing circuit (220, 221) between its two outputs and in turn supplies an inverter, which comprises two controllable switches (201, 202) arranged in series and located between the two inputs (A, B):
a series connection arranged parallel to the two controllable switches (201, 202) and comprising two directly connected bridge capacitors (218, 219); and
a load, which connects the centre tap of the series connection of the two switches (201, 202) with the centre tap of the bridge capacitors (218, 219),
**characterised in that** the smoothing circuit consists of two smoothing capacitors (220, 221) connected in series and directly to each other; and
the centre tap of the bridge capacitors (218, 219) is directly connected to the centre tap of the two smoothing capacitors (220, 221).

2. Ballast according to claim 1,
**characterised in that**
the controllable switches (201, 202) are transistors and/or field-effect transistors.

3. Ballast according to claim 1 or claim 2,
**characterised in that**
the load comprises a series connection consisting of a primary winding (209) of a transformer, an inductor (215) and a parallel connection consisting of a capacitor (217) and the gas-discharge lamp (216).

4. Ballast according to claim 3,
**characterised in that**
the transformer comprises secondary windings (211, 216), wherein one secondary winding (211 or 216 respectively) is arranged in the control circuit of each switch (201 or 202 respectively).

5. Ballast according to claim 4,
**characterised in that**
at least one control circuit of one switch (211) is connected with a trigger element (212).

6. Ballast according to any one of the preceding claims,
**characterised in that**
the smoothing capacitors (220, 221) are electrolytic capacitors.

## Revendications

1. Ballast pour une lampe à décharge
avec un redresseur alimenté à partir du réseau, qui présente un circuit de lissage (220, 221) connecté entre ses deux sorties et alimente un onduleur comprenant deux commutateurs commandés (201, 202) disposés en série entre les deux entrées (A, B),
avec un circuit série de deux capacités de pontage (218, 219) connectées en direct placé en parallèle avec les deux commutateurs commandés (201, 202) et
avec une charge qui relie le point milieu du circuit série des deux commutateurs (201, 202) au point milieu des capacités de pontage (218, 219),
caractérisé par le fait que
le circuit de lissage est formé de deux capacités de lissage (220, 221) connectées en série et reliées directement l'une à l'autre et
que le point milieu des capacités de pontage (218, 219) est connecté directement au point milieu des deux capacités de lissage (220, 221).

2. Ballast selon la revendication 1, caractérisé par le fait que les commutateurs commandés (201, 202) sont des transistors et/ou des transistors à effet de champ.

3. Ballast selon la revendication 1 ou 2, caractérisé par le fait que la charge comporte un circuit série formé d'un enroulement primaire (209) d'un transformateur, d'une inductance (215) et d'un circuit parallèle formé d'une capacité (217) et de la lampe à décharge (216).

4. Ballast selon la revendication 3, caractérisé par le fait que le transformateur comporte des enroulements secondaires (211, 216) un enroulement secondaire (211 ou 216) étant placé dans le circuit de commande de chacun des commutateurs (201 et 202).

5. Ballast selon la revendication 4, caractérisé par le fait qu'au moins un circuit de commande d'un commutateur (211) est connecté à un élément de déclenchement (212).

6. Ballast selon une des revendications précédentes, caractérisé par le fait que les capacités de lissage (220, 221) sont des condensateurs électrolytiques.
